# EUROPÄISCHE PATENTANMELDUNG

(11) **EP 0 812 676 A2**
(43) Veröffentlichungstag der Anmeldung: **17.12.1997**
(21) Anmeldenummer: 97106040.5
(22) Anmeldetag: 12.04.1997
(51) Int. Cl.: B31B 19/86, B26D 7/18

(54) **Vorrichtung zum Ausstanzen von Knotenbeuteln**

(30) Priorität: 12.06.1996 DE 19623330
(71) Anmelder: LEMO Maschinenbau GmbH, D-53859 Niederkassel-Mondorf (DE)
(72) Erfinder: Engels, Rudolf, 53721 Siegburg (DE)
(74) Vertreter: Pfeiffer, Helmut, Dipl.-Ing.

(57) **Zusammenfassung**

Die Erfindung bezieht sich auf eine Vorrichtung und ein Verfahren zum Ausstanzen und Entfernen eines Abfallbutzens von zu einem Packen zusammengefaßter Tragetaschen oder Beuteln aus Kunststoffolie, insbesondere im Zuge der Herstellung von Knotenbeuteln mit einem auf- und niederbewegbaren Stanzwerkzeug (3, 4) in Gestalt eines unten gelegenen Schneidtellers (17) mit einer Vertiefung (18) zur vorübergehenden Aufnahme eines aus dem Beutelpacken ausgestanzten Abfallbutzens (2) sowie einer Entsorgungseinrichtung mit einem den Abfallbutzen (2) zumindest in die Stanzebene (A) verschiebenden Ausdrückelement (25) und einem verschiebbar angeordneten, den Abfallbutzen abschiebenden Austragorgan (26, 27), wobei alle Bauteile so angeordnet und ausgestaltet sind, daß sich mit einfachen Mitteln eine vergleichsweise sichere Entsorgung der Abfallbutzen ergibt und zugleich die Wechselzeiten für das Schneidmesser erheblich reduziert werden.

## Beschreibung

Die Erfindung bezieht sich auf eine Vorrichtung zum Ausstanzen und Entfernen eines Abfallbutzens von zu einem Packen zusammengefaßter Tragetaschen oder Beuteln aus Kunststotfolie, insbesondere im Zuge der Herstellung von Knotenbeutein, mit einem auf- und niederbewegbaren Stanzwerkzeug in Gestalt eines Schneidtellers und eines damit zusammenwirkenden Schneidmessers sowie einer Entsorgungseinrichtung für die ausgestanzten Abfallbutzen.

Bei der Herstellung von Tragetaschen oder Beutein aus Kunststoffolie werden in der Praxis mehrere Tragetaschen bzw. Beutel packenweise übereinander gelegt und dann in einem Arbeitsgang ein im Bereich der Einfüllöffnung liegender Abfallbutzen ausgestanzt. Dieser bei sogenannten Knotenbeuteln von einer ringsum geschlossenen Ausstanzung gebildete Abfallbutzen wird einerseits von zwei seitlich gelegenen, zum Zusammenknoten dienenden Teilen des Beutels und einem die freien Enden dieser Knotenteile überbrückenden Aufhängeteil begrenzt. Das Entsorgen des Abfallbutzens laßt sich in der Praxis nur dann bewerkstelligen, wenn ein Schneidteller des Stanzwerkzeugs oben und ein damit zusammenwirkendes Schneidmesser unten angeordnet ist und in einer mit dem Schneidmesser zusammenwirkenden Messerplatte ein Durchbruch angeordnet ist, durch den der ausgestanzte Abfallbutzen nach unten auf ein dort angeordnetes Abfalltransportband abgegeben werden kann. Derartige mit einem Durchbruch für die Entsorgung des Abfallbutzens ausgebildete Messeranordnungen erfordern aus Stabilitätsgründen besonders hohe Kosten. Außerdem ist durch die unten liegende Anordnung des Schneidmessers dessen Zugang recht ungünstig, so daß ein erforderliches Auswechseln des Schneidmessers einen vergleichsweise hohen Wartungsaufwand bedingt. Schließlich ist das Entfernen des Abfallbutzens in der vorbeschriebenen Weise häufig störanfällig, da infolge des nachgiebigen Materials, insbesondere wenn mehr als einige wenige Knotenbeutel als Packen ausgestanzt werden, der Abfallbutzen im Durchbruch hängenbleibt. Dadurch ergeben sich vergleichsweise hohe Stillstandszeiten bei der Knotenbeutelherstellung.

In der Praxis ist es auch bekannt, Tragetaschen mit einer sogenannten Vollausstanzung herzustellen. Hierbei handelt es sich insbesondere um Hemdchen-Tragetaschen, bei denen der sich zwischen den Griffbereichen erstreckende Teil als U-förmiger Abfallbutzen auszustanzen ist. Bei der Herstellung von Tragetaschen mit Vollausstanzung ist das Entfernen der Abfallbutzen vergleichsweise einfach, da diese aufgrund der an der einen Seite offenen Ausstanzung leicht vom eigentlichen Tragetaschenpacken entfernt werden können, beispielsweise dadurch, daß der Taschenpacken zur einen Seite und der Abfallbutzen zur anderen Seite geschoben und auf ein Transportband gebracht wird.

Der Erfindung liegt die Aufgabe zugrunde, eine Vorrichtung zum Ausstanzen und Entfernen eines Abfallbutzens von zu einem Packen zusammengefaßter Tragetaschen oder Beuteln aus Kunststoffolie, insbesondere im Zuge der Herstellung von Knotenbeuteln der eingangs genannten Art zu schaffen, die mit vergleichsweise einfachen Mitteln eine sichere Entsorgung der Abfallbutzen gewährleistet und sich zugleich durch eine kostengünstige Konstruktion und bezüglich des Schneidmessers durch kurze Wechselzeiten auszeichnet.

Diese Aufgabe wird erfindungsgemäß dadurch gelöst, daß bei der Herstellung von Beuteln mit einem von einer ringsum geschlossenen Ausstanzung gebildeten Abfallbutzen, insbesondere bei der Herstellung von Knotenbeuteln die Entsorgungseinrichtung ein im Bereich des oben gelegenen Schneidmessers angeordnetes, den ausgestanzten Abfallbutzen in eine im unten gelegenen Schneidteller unterhalb der Stanzebene befindliche Vertiefung einschiebendes Eindrückelement sowie ein den Abfallbutzen aus der Vertiefung bis zumindest in die Stanzebene verschiebendes Ausdrückelement und ein im Bereich der Stanzebene verschiebbar angeordnetes, den Abfallbutzen abschiebendes Austragorgan aufweist.

Mit den Mitteln nach der Erfindung kommt man zu einer Vorrichtung zum Ausstanzen und Entfernen von Abfallbutzen, bei der gemeinsam mit dem Stanzvorgang die Beseitigung der Abfallbutzen erfolgt, so daß man zu einer merklichen Zeitersparnis gelangt. Der ausgestanzte Abfallbutzen wird durch das Ausdrückelement sicher in die Vertiefung des Schneidtellers überführt und in dieser solange unverrückbar gehalten, bis der Beutelpacken abgeführt ist, so daß das nachfolgende Abführen der Abfallbutzen gleichfalls in geeigneter Weise durch das Austragorgan erfolgen kann.

In zweckmäßiger Ausgestaltung der Erfindung weist das Eindrückelement eine Zylinder-Kolben-Einheit mit einer am freien Ende deren Kolbenstange angeordneten Druckplatte und das Ausdrückelement eine Zylinder-Kolben-Anordnung auf, die am freien Ende einer mit deren Kolbenstange verbundene Stößelstange eine zur Abstützung des Abfallbutzens dienende Stößelplatte aufweist. Durch diese spezielle Ausbildung ist der Abfallbutzen insbesondere auch durch die Seitenwandung der Vertiefung des Schneidtellers einwandfrei geführt.

Für die Erfindung besonders wichtig ist ein beim Stanzen auf den Beutelpacken aufsetzendes, vorzugsweise aus Gummi hergestelltes Klemmelement. Durch dieses Klemmelement wird sichergestellt, daß der Beutelpacken auch bei unsauberem Stanzschnitt einwandfrei gehalten wird und somit der Abfallbutzen dennoch in der oben beschriebenen Weise sicher zwischengelagert und schließlich entsorgt werden kann.

Im einzelnen wird gemäß einem erfindungsgemäßen Verfahren zum Ausstanzen und Entfernen eines von einer ringsum geschlossenen Ausstanzung gebildeten Abfallbutzens aus einem Packen bei der Herstellung von aus Kunststoffolie hergestellten Beutein, insbesondere Knotenbeutein, der ausgestanzte Abfallbutzen bei geklemmtem Beutelpacken vorübergehend auf ein unterhalb der Stanzebene liegendes Niveau gebracht und nach Lüften des Starzwerkzeugs und Entfernen des Beutelpackens aus der Stanzposition wieder bis zumindest in die Stanzebene angehoben sowie schließlich seitlich ausgeschoben und entsorgt.

Eine weitere Besonderheit der erfindungsgemäßen Vorrichtung ist die Tatsache, daß dieselbe Vorrichtung bei der Herstellung von Tragetaschen mit einem von einer Vollausstanzung gebildeten Abfallbutzen, insbesondere bei der Herstellung von Hemdchen-Tragetaschen eingesetzt werden kann, wobei die zur Aufnahme des bei der Herstellung von Beuteln, insbesondere Knotenbeuteln mit einem von einer ringsum geschlossenen Ausstanzung gebildeten Abfallbutzen im Schneidteller befindliche Vertiefung durch ein Füllstück ausgefüllt sowie das Andrückelement außer Betrieb gesetzt sind. Mit anderen Worten bedeutet dies, exakt die gleiche Vorrichtung kann sowohl im Zuge der Herstellung von Knotenbeuteln als auch im Zuge der Herstellung von Hemdchen-Tragetaschen benutzt werden. Hierdurch ergibt sich ein weiterer wesentlicher vorteilhafter Einsatz der Vorrichtung nach der Erfindung. Außerdem wird besonders darauf hingewiesen, daß die erfindungsemäße Idee nicht nur beim Ausstanzen der Abfallbutzen bei Knotenbeuteln oder Hemdchen-Tragetaschen eingesetzt werden kann, sondern im Prinzip auch beim Ausstanzen von Grifflochöffnungen, Aufhängeöffnungen oder dergleichen, also immer dort, wo es darum geht, von einer allseitig geschlossenen Ausstanzung gebildete Abfallbutzen herzustellen.

Ein bevorzugtes Ausführungsbeispiel der Erfindung ist in der Zeichnung dargestellt und wird im folgenden näher erläutert. Es zeigen jeweils in schematischer teilweiser Schnittdarstellung:
- Figur 1: eine Vorrichtung gemäß der Erfindung in Anwendung bei der Herstellung von Knotenbeuteln,
- Figur 2: eine Aufsicht auf einen Knotenbeutel in verkleinertem Maßstab,
- Figur 3: eine der Figur 1 entsprechende Darstellung unmittelbar nach dem Stansvorgang,
- Figur 4: eine der Figur 1 entsprechende Darstellung der Vorrichtung mit einem zu entsorgenden Abfallbutzen in Wartestellung,
- Figur 5: die Vorrichtung gemäß der Erfindung zum Einsatz bei der Herstellung von Beuteln mit Vollausstanzung, insbesondere Hemdchen-Tragetaschen und
- Figur 6: eine Aufsicht auf eine Hemdchen-Tragetasche in verkleinertem Maßstab.

Eine im Zuge der Herstellung von aus Kunststoffolie hergestellten Beuteln einsetzbare Vorrichtung zum Ausstanzen und Entsorgen ausgestanzter Bereiche von zu einem Packen zusammengefaßter Beutel, wie z. B. von in Figur 2 schematisch angedeuteten Knotenbeuteln, ist in den Figuren 1 sowie 3 und 4 dargestellt. Knotenbeutel 1 besitzen im Bereich ihrer miteinander zu verknotenden Bereiche 1' eine diese miteinander verbindende Aufhängelasche 1'', über den mehrere Beutel miteinander verblockt sind und der zugleich dazu dient, Beutelpacken bei Gebrauch auf einem Gestell aufzuhängen. Bei solchen Knotenbeutelpacken 1 entsteht ein auszustanzender Abfallbutzen 2, der in Figur 2 schraffiert darstellt ist. Die Besonderheit dieses Abfallbutzens ist es, daß dieser von einer allseitig geschlossenen Ausstanzung gebildet ist. In der Praxis ist es bekannt, und in Figur 2 angedeutet, die einzelnen Folienlagen des Abfallbutzens aus unten näher beschriebenen Gründen vor dem Ausstanzen über Verbindungspunkte miteinander zu verblocken.

Das Ausstanzen des Abfallbutzens 2 erfolgt mit Hilfe eines auf- und niederbewegbaren Stanzwerkzeugs, das ein oberes Stanzwerkzeug 3 und ein unteres Stanzwerkzeug 4 aufweist. Das obere Stanzwerkzeug 3 weist eine obere Stützplatte 5 sowie eine untere Halteplatte 6 auf, zwischen denen eine Federanordnung 7 angeordnet ist. An der oberen Stützplatte 5 befindet sich ein Querträger 8, der über einen Antrieb, beispielsweise einen Kurbeltrieb 9, in eine hin- und hergehende Bewegung versetzt werden kann, so daß auch ein an der unteren Halteplatte 6 befindliches Schneidmesser 11 zum Ausstanzen des Abfallbutzens 2 eines Beutelpackens auf und ab bewegt wird. Im Bereich des Schneidmessers 11 befindet sich ein Klemmelement 13. Ferner ist ein Eindrückelement in Form einer Zylinder-Kolben-Einheit 14 vorgesehen, die im Bereich der unteren Halteplatte 6 ein an einer Kolbenstange 15 der Zylinder-Kolben-Einheit 14 befindliche Druckplatte 16 aufweist, deren Zweck weiter unten näher erläutert wird.

Das untere Stanzwerkzeug 4 der Vorrichtung weist einen Schneidteller 17 auf, der eine dem oberen Stanzwerkzeug 3 zugewandte, beispielsweise aus Hartgummi bestehende Schneidplatte 12 mit einer zentralen Bohrung 18'' sowie beidseitig überstehende Randbleche 19 aufweist. Zentrisch zur Bohrung 18'' weist der Schneidteller eine Vertiefung 18 auf, deren Zweck weiter unten näher erläutert wird. Im wesentlichen vertikal unterhalb der Mittelachse 10 der Zylinder-Kolben-Einheit 14 befindet sich eine Stößelstange 21, die mit einer Kolbenstange 22 einer Zylinder-Kolben-Anordnung 23 in Verbindung steht. Die Stößelstange 21 bildet zusammen mit einer daran befestigten Stößelplatte 24 ein Ausdrückelement 25. Über die Stößelplatte 24 kann der Abfallbutzen 2 in weiter Unten näher beschriebener Weise in die Vertiefung 18 eingefahren und wieder bis zumindest in die Stanzebene A aus der Vertiefung 18 ausgefahren werden.

Im Bereich der Stößelstange 21 des Ausdrückelements 25 ist für den Schneidteller 17 ein Drehantrieb 20 angeordnet, der unter anderem eine Hülse 20' aufweist, die zur Führung der Stößelstange 21 dient.

Ferner gehört zur Vorrichtung ein etwa in Höhe der Stanzebene A im wesentlichen in horizontaler Ebene hin- und herbewegbarer Greiferwagen 26, an dem eine Greiferzange 27 befestigt ist, mit deren Hilfe der Beutelpacken aus dem Bereich der Stanzvorrichtung entnommen und beispielsweise auf ein Transportband 28 abgeführt werden kann. An dem Greiferwagen 26 ist ferner ein Tragbalken 29 mit einer daran befestigten Bürste 31 angeordnet, die in weiter unten näher beschriebener Weise zum Entsorgen des Abfallbutzens dient. Unterhalb des unteren Stanzwerkzeugs 4 ist ein Abfalltransportband 32 angeordnet, dem über ein Rutschblech 33 in gleichfalls weiter unten näher erläuterter Weise Abfallbutzen zugeführt werden können.

Die erfindungsgemäß ausgebildete Vorrichtung arbeitet wie folgt:

Zum Ausstanzen des Abfallbutzens 2 wird ein Beutelpacken mit Hilfe der Greiferzange 27 des Greiferwagens 26 aus einer in der Zeichnung rechts von der Stanzstation liegenden Schweißeinrichtung bis in die Stanzposition gezogen, so wie sie in Figur 1 dargestellt ist. Zum Ausstanzen wird - wie in Figur 3 dargestellt - das Oberwerkzeug 4 durch den Antrieb 9 nach unten gefahren, bis sich das Klemmelement 13 auf der Oberseite des Beutelpackens aufsetzt. Hierdurch wird letzterer einwandfrei und sicher gehalten. Bei weiterer Abwärtsbewegung des oberen Stanzwerkzeugs 3 wird durch das Schneidmesser 11 der vorher in sich verblockte Abfallbutzen 2 ausgeschnitten, wobei der Beutelpacken weiterhin durch das Klemmelement 13 klemmend gehalten wird, so daß ein einwandfreier Stanzschnitt garantiert ist. Nach dem Stanzvorgang wird der ausgestanzte Abfallbutzen 2 mittels der Druckplatte 16 der Zylinder-Kolben-Einheit 14 nach unten in die Vertiefung 18 im Schneidteller 17 eingedrückt. Durch die Seitenwandung 18' der Vertiefung 18 wird dabei der in oben näher beschriebener Weise verblockte Abfallbutzen 2 einwandfrei geführt. Wie aus Figur 3 ersichtlich, befindet sich in dieser Position der Vorrichtung das von der Zylinder-Kolben-Einheit 23 gebildete Ausdrückelement 25 in seiner unten liegenden Position und zwar so lange, bis das obere Stanzwerkzeug 3 zum Entlüften nach oben gefahren worden ist und schließlich auch die Zylinder-Kolben-Einheit 14 eingefahren worden ist, so daß die Druckplatte 16 den Abfallbutzen in der Vertiefung 18 freigegeben hat. Die Druckplatte 16 wird dabei so weit hochgefahren, daß diese mit ihrer Unterseite oberhalb der Oberseite des Beutelpackens zu liegen kommt. Nunmehr wird der vom Abfallbutzen 2 befreite Beutelpacken mit Hilfe der Greiferzange 27 des Greiferwagens 26 in der Zeichnung nach links bis auf das Transportband 28 gebracht, so daß der Beutelpacken zur weiteren Handhabung abtransportiert werden kann. Der Greiferwagen 26 fährt danach zu der auf der anderen Seite gelegenen nicht dargestellten Schweißeinrichtung zurück. Danach wird die Zylinder-Kolben-Anordnung 23 betätigt und zwar in der Weise, daß über die Stößelplatte 24 der darauf liegende Abfallbutzen 2 zumindest in eine oberhalb der Stanzebene A liegende Position zurückgebracht wird, so wie das in Figur 4 dargestellt ist. Nach erneutem Ablaufzyklus, d. h. bei Rückkehr des Greiferwagens 26 aus der Schweißstation, wird der Abfallbutzen 2 von der Bürste 31 des Greiferwagens 26 in der Zeichnung nach links verschoben, so daß schließlich der Abfallbutzen 2 über das Randblech 19 auf das Rutschblech 33 fallt, von wo aus der Abfallbutzen 2 schließlich auf das Abfalltransportband 32 gelangt.

In Figur 5 ist die gleiche Vorrichtung wie in den Figuren 1, 3 und 4 dargestellt, jedoch mit dem Unterschied, daß in diesem Fall die Vorrichtung im Zuge der Herstellung von Tragetaschen, insbesondere Hemdchen-Tragetaschen, eingesetzt wird. Bei solchen Beuteln bzw. Tragetaschen mit einer Vollausstanzung zur Bildung eines U-förmigen Ausschnitts (s. Figur 6) ist das vorübergehende Einschieben des Abfallbutzens in die Vertiefung 18 des Schneidtellers 17 nicht erforderlich, da der Beutelpacken einerseits und der Abfallbutzen 2 andererseits mit Hilfe der Greifereinrichtung 27 des Greiferwagens 26 ohne Probleme voneinander getrennt werden und beseitigt werden können. In diesem Fall besitzt daher die Schneidplatte 18 keinen Durchbruch bzw. keine zentrische Bohrung und die Vertiefung im Schneidteller 15 ist durch ein Füllstück 34 ausgefüllt. Zugleich wird im Verlaufe der Herstellung solcher Beutel mit Vollausstanzung die unten vorgesehene Zylinder-Kolben-Anordnung 23 außer Betrieb gesetzt.

## Patentansprüche

1. Vorrichtung zum Ausstanzen und Entfernen eines Abfallbutzens von zu einem Packen zusammengefaßter Tragetaschen oder Beuteln aus Kunststoffolie, insbesondere im Zuge der Herstellung von Knotenbeuteln, mit einem auf- und niederbewegbaren Stanzwerkzeug in Gestalt eines Schneidtellers und eines damit zusammenwirkenden Schneidmessers sowie einer Entsorgungseinrichtung für die ausgestanzten Abfallbutzen, **dadurch gekennzeichnet**, daß bei der Herstellung von Beuteln mit einem von einer ringsum geschlossenen Ausstanzung gebildeten Abfallbutzen (2), insbesondere bei der Herstellung von Knotenbeuteln (1) die Entsorgungseinrichtung ein im Bereich des oben gelegenen Schneidmessers (11) angeordnetes, den ausgestanzten Abfallbutzen (2) in eine im unten gelegenen Schneidteller (17) unterhalb der Stanzebene (A) befindliche Vertiefung (18) einschiebendes Eindrückelement (14) sowie ein den Abfallbutzen (2) aus der Vertiefung (18) bis zumindest in die Stanzebene (A) verschiebendes Ausdrückelement (25) und ein im Bereich der Stanzebene (A) verschiebbar angeordnetes, den Abfallbutzen (2) abschiebendes Austragorgan (26, 27) aufweist.

2. Vorrichtung nach Anspruch 1, **dadurch gekennzeichnet**, daß
das Eindrückelement eine Zylinder-Kolben-Einheit (14) aufweist.

3. Vorrichtung nach Anspruch 2, **dadurch gekennzeichnet**, daß
die Zylinder-Kolben-Einheit (14) eine am freien Ende deren Kolbenstange (15) angeordnete Druckplatte (16) aufweist, deren Mittelpunkt etwa mit dem Mittelpunkt des Abfallbutzens (2) zusammenfällt.

4. Vorrichtung nach einem oder mehreren der Ansprüche 1 bis 3, **dadurch gekennzeichnet**, daß im Bereich des Schneidmessers (11) ein beim Stanzen auf den Beutelpacken aufsetzendes, vorzugsweise aus Gummi hergestelltes Klemmelement (13) angeordnet ist.

5. Vorrichtung nach Anspruch 1, **dadurch gekennzeichnet**, daß das Ausdrückelement (25) eine Zylinder-Kolben-Anordnung (23) aufweist.

6. Vorrichtung nach Anspruch 5, **dadurch gekennzeichnet**, daß die Zylinder-Kolben-Anordnung (23) am freien Ende einer mit deren Kolbenstange (22) verbundenen Stößelstange (21) eine zur Abstützung des Abfallbutzens (2) dienende Stößelplatte (24) aufweist, und daß die Verstellachse der Kolbenstange (22) in etwa vertikal unterhalb der Mittelachse (10) der Kolbenstange (15) der Druckplatte (16) angeordnet ist.

7. Vorrichtung nach Anspruch 6, **dadurch gekennzeichnet**, daß die Stößelplatte (24) an der Seitenwandung (18') der Vertiefung (18) des Schneidtellers (17) geführt ist.

8. Vorrichtung nach Anspruch 6 oder 7, dadurch gekennzeichnet, daß die Stößelstange (21) zusätzlich in einer drehbar gelagerten Hülse (20') eines Drehantriebs (20) des Schneidtellers (17) verschiebbar geführt ist.

9. Vorrichtung nach einem oder mehreren der Ansprüche 1 bis 8, **dadurch gekennzeichnet**, eine seitlich und unterhalb des Schneidtellers (17) angeordnetes Rutschblech (33) zum Abführen des Abfallbutzens (2) mittels des Austragorgans (26, 27) an einen Abfalltransporteur (32).

10. Vorrichtung nach Anspruch 9, **dadurch gekennzeichnet**, daß das Austragsorgan von einem mit einer Bürste (31) bestückten Greiferwagen (26) und Greiferzange (27) und der Abfalltransporteur von einem Transportband (32) gebildet ist.

11. Vorrichtung nach Anspruch 1, **dadurch gekennzeichnet**, daß beider Herstellung von Tragetaschen mit einem von einer Vollausstanzung gebildeten Abfallbutzen (2), insbesondere bei der Herstellung von Hemdchen-Tragetaschen die zur Aufnahme des bei der Herstellung von Beuteln, insbesondere Knotenbeuteln mit einem von einer ringsum geschlossenen Ausstanzung gebildeten Abfallbutzen (2) im Schneidteller (17) befindliche Vertiefung (18) durch ein Füllstück (34) ausgefüllt sowie das Ausdrückelement (25) außer Betrieb gesetzt sind.

12. Verfahren zum Ausstanzen und Entfernen eines von einer ringsum geschlossenen Ausstanzung gebildeten Abfallbutzens aus einem Packen bei der Herstellung von aus Kunststoffolie hergestellten Beuteln, insbesondere Knotenbeuteln, **dadurch gekennzeichnet**, daß der ausgestanzte Abfallbutzen bei geklemmtem Beutelpacken vorübergehend auf ein unterhalb der Stanzebene liegendes Niveau gebracht und nach Lüften des Stanzwerkzeugs und Entfernen des Beutelpackens aus der Stanzposition wieder bis zumindest in die Stanzebene angehoben sowie schließlich seitlich ausgeschoben und entsorgt wird.

13. Verfahren nach Anspruch 12, **dadurch gekennzeichnet**, daß die den Abfallbutzen bildenden Bereiche der Kunststoffolienlagen der den Beutelpacken ergebenden Beutel vor dem Ausstanzen des Abfallbutzens punktweise verblockt werden.
